# EUROPÄISCHE PATENTSCHRIFT

(11) **EP 0 049 313 B1**
(45) Veröffentlichungstag und Bekanntmachung des Hinweises auf die Patenterteilung: **01.08.1984**
(21) Anmeldenummer: 81100567.7
(22) Anmeldetag: 27.01.1981
(51) Int. Cl.: B21D 5/02, B21D 11/20

(54) **Verfahren und Vorrichtung zum Biegen von gewellten oder profilierten Blechen**
Method and device for bending corrugated or profiled sheet metal
Procédé et dispositif pour le cintrage de tôles ondulées ou profilées

(30) Priorität: 04.10.1980 DE 3037590
(43) Veröffentlichungstag der Anmeldung: 14.04.1982
(73) Patentinhaber: VEREINIGTE ALUMINIUM-WERKE AKTIENGESELLSCHAFT, D-53117 Bonn (DE)
(72) Erfinder: Schneider, Helmuth, D-4048 Grevenbroich (DE); Fusshöller, Adalbert, D-5300 Bonn (DE)
(74) Vertreter: Müller-Wolff, Thomas, Dipl.-Ing.

## Beschreibung

Die Erfindung betrifft ein Verfahren und eine Vorrichtung zum Biegen von gewellten oder profilierten Blechen, bestehend aus Dach-, Boden- und Seitenflächen, wobei gleichzeitig mit dem Kanten der Dach/Bodenflächen die Seitenflächen verformt werden.

AusderDE-A-2 161 457 ist es bekannt, Blechprofile durch Pressen zwischen einem Ober- und Untergesenk zu biegen. Dieser Pressvorgang stellt an die Verformbarkeit des Materials hohe Ansprüche und kann nur mit relativ komplizierten Maschinen durchgeführt werden.

Ferner ist es aus der DE-A1-2 727 287 bekannt, das Blechprofil dadurch zu biegen, dass beim Zusammenfahren eines oberen und unteren Biegemittels die Seitenflächen des Blechprofils frei ausgeformt werden. Dadurch soll erreicht werden, dass nur eine relativ einfache Kantbewegung mit der Maschine auszuführen ist und das Material in den Seitenflächen frei verdrängt wird.

Allen bekannten Verfahren, die ohne Stauchung oder Streckung Blechprofile quer zur Längsrichtung zu biegen vermögen, ist gemeinsam, dass durch die unterschiedliche Umfangslänge des Biegeradius von Ober- und Unterkante des zu biegenden Profilbleches in den Dach- und Bodenflächen und jeweils in den Seitenflächen Materialausbuchtungen entstehen. Dies tritt insbesondere bei grossen Profilhöhen auf. Es hat sich durch Versuche ergeben, dass ab ca. 45 mm Seitenhöhe eine einwandfreie, definierte Ausbuchtung nicht mehr zu erzielen ist.

Ferner hat sich herausgestellt, dass bei dem Verfahren mit freier Ausbeulung der Seitenflächen teilweise eine ungleichmässige Beulform erhalten wurde. Auch ist bei diesem Verfahren nachteilig, dass die Form der seitlichen Ausbeulung nicht beeinflussbar ist. Dieses wirkt sich insbesondere dann aus, wenn bei engen Biegeradien möglichst viel Material in die seitliche Ausbeulung verdrängt werden muss.

Aufgabe der vorliegenden Erfindung ist es, die beschriebenen Nachteile zu vermeiden und ein Blechprofil mit gleichmässig ausgeformten Seitenflächen von beliebiger Form, insbesondere bei Profilhöhen von mehr als 45 mm zu biegen.

Erfindungsgemäss wird dies in verfahrenstechnischer Hinsicht dadurch erreicht, dass die Kantung der Dach/Bodenfläche und die Verformung der Seitenflächen unabhängig von einem mehrteiligen Werkzeug mit variabler, einstellbarer Presskraft ausgeführt werden.

Die beim Biegevorgang benötigte Materialraffung in der dem Biegeradius zugewandten Seite des zu biegenden Profilbleches wird beim erfindungsgemässen-Verfahren in zwei Richtungen vorgenommen:

In der Dach/Bodenfläche des Profils wird durch senkrechten Druck eines Biegemittels, beispielsweise einer Abkantpresse, die für eine Biegung erforderliche Abkantung erzeugt.
In den Seitenwänden werden zwei in verschiedene Richtungen bewegliche Hebel eingesetzt, deren geometrische Wegstrecke in der Biegezone einer von oben nach unten (vertikal) und einer von innen nach aussen (horizontal verlaufenden Bewegung entspricht. Durch den integrierenden Bewegungsablauf wird die benötigte Materialverdrängung erzeugt.

Mit der vorliegenden Erfindung ist es grundsätzlich möglich, jede beliebige Formgebung des Blechprofils beim Biegen zu erreichen. Man unterscheidet in gleichförmig nach innen oder aussen gewölbten Ausbuchtungen (kontinuierlich) oder Ausbuchtungen, die in den Dach- und Bodenflächen nach innen und in den Seitenflächen nach aussen gewölbt sind (diskontinuierlich). Die Form der Ausbuchtungen ist abhängig vom Verfahrensablauf und zwar dergestalt, dass kontinuierliche Ausbuchtungen durch ein von innen eingesetztes, in horizontaler und vertikaler Richtung wirkendes Formstück erzeugt werden, während die diskontinuierlichen Ausbuchtungen durch gleichzeitig wirkende, aber gegenläufige Verformung der Dach/Bodenflächen und der Seitenflächen erreicht werden.

Mit dem erfindungsgemässen Verfahren können auch diskontinuierliche Wölbungen in den Flächen der Trapezprofile erzeugt werden, die sehr tief ausgebaucht sind und trotzdem eine gleichmässige Form aufweisen. Dieses gilt sogar für relativ weiches Blechmaterial, wie z.B. Aluminium in weichem Zustand, da die wellige Oberflächenbeschaffenheit durch die Verwendung geometrisch definierter Werkzeuge vermieden wird.

Andererseits können mit hartem Blechmaterial auch hohe Umformgrade erzeugt werden, da die Beulkraft variierbar ist und den besonderen Verhältnissen des Materials angepasst werden kann.

Dieses ist besonders dann von Vorteil, wenn bei hohen Profilen mit mehr als 45 mm Seitenhöhe die Rissbildung in der Dach/Bodenfläche vermieden werden muss.

Im Gegensatz zu dem bekannten Verfahren, bei dem die für die Ausbeulung der Seitenflächen erforderliche Kraft über die Verformung der Dach/Bodenfläche eingeleitet werden muss, besteht bei dem erfindungsgemässen Verfahren die Möglichkeit, die Seitenflächen gezielt und mit vorgegebener Abmessung auszuformen. Die Seitenflächen können kontinuierlich nach innen oder aussen gebeult werden, wobei in kritischen Bereichen hohe Belastungen vermieden werden können.

Insgesamt zielt das erfindungsgemässe Verfahren darauf hin, im Profilinnenraum des zu verformenden Blechprofils einen variablen Gegenhalt zum Pressdruck des Biegemittels einzusetzen, der durch die Anordnung der Drehachsen und durch die geometrische Ausbildung des variablen Gegenhalters zu einer definierten Ausbuchtung des Blechprofils führt.

Die erfindungsgemässe Vorrichtung zum Biegen von gewellten oder profilierten Blechen löst die eingangs genannte Aufgabe dadurch, dass in die Profilkammer des Blechprofils eine Beulvorrichtung eingreift, die aus mindestens zwei in horizontaler und vertikaler Richtung beweglichen Formstücken besteht, die gegen die Seitenwände des Blechprofils anpressbar sind.

Im folgenden soll die Erfindung anhand eines bevorzugten Ausführungsbeispieles näher erläutert werden.

Es zeigen:
Fig. 1 die Vorrichtung in Seitenansicht,
Fig. 1 b die Vorrichtunng in Draufsicht,
Fig. 2 die Vorrichtung im Querschnitt,
Fig. 3 ein mit der Vorrichtung erzeugtes Blechprofil im Querschnitt,
Fig. 4, 5 mehrere verformte Blechprofile im Querschnitt.

In Fig. 1 wird ein fester Gegenhalter im Unterwerkzeug durch zwei parallel zueinander angeordnete und dem Profilinnenraum angepasste Werkzeugstege 8 bewirkt. Diese Stege dienen auch der Lagerung von Beularmen, bestehend aus Hebeln 6a,b, die den variablen Gegenhalt bewirken.

Die Form der Hebel 6a,b ist beliebig, sie muss nur symmetrisch zu den beiden Drehachsen 11, 12 gewählt werden. Ferner sollten zur leichten Bewegung der Hebel 6a,b die Hebelarme 13, 14 ausreichend lang bemessen werden, mindestens ausreichend lang, um dem Verhältnis vertikaler gegenüber horizontaler Blechausbuchtung gerecht zu werden.

Zum Auseinanderfahren der Hebel 6a,b muss in der Spitze 15 eine Kerbe oder Einsenkung eingearbeitet sein. Die geöffneten Hebel 6a,b sind in Fig. 1 a gestrichelt dargestellt.

Fig. 1 b zeigt das Unterteil der erfindungsgemässen Vorrichtung in Draufsicht. Man erkennt, dass die Hebel 6a,b pyramidenförmig ausgebildet sind, wodurch die Form der erzeugten Sicke geometrisch vorbestimmt ist.

Das Oberwerkzeug besteht aus zwei Werkzeugstegen 9a,b, in denen die Aussenkontur des Profils eingearbeitet ist. In der Mitte dieser beiden Stege 9 befindet sich das Biegeschwert 7.

Aus Fig. 2 geht hervor, wie die Werkzeugstege 9a,b und die Hebel 6a,b zusammenarbeiten. Beim Niederfahren des Oberwerkzeuges stülpen sich die beiden Werkzeugstege 9 über die in gleicher Flucht darunterliegenden feststehenden Stege 8 und halten das zu biegende Profil in seiner Form. Das in der Mitte des Oberwerkzeuges angeordnete Biegeschwert drückt auf das Profil, welches auf den Stegen 8 liegt. Beim Zusammendrücken der Profilfläche 1 werden zwangsläufig die darunterliegenden Hebel 6 beidseitig nach aussen gedrückt und somit der Biegevorgang gleichzeitig auf der Fläche 1 und den beiden Seitenflächen 3 ausgeführt.

In Fig. 3 ist ein mit der erfindungsgemässen Vorrichtung erzeugtes Blechprofil dargestellt. Es sind die diskontinuierlichen Wölbungen im Knickpunkt des Bleches zu erkennen. Je nach der Form des Unterwerkzeuges können mehr oder weniger scharfe Knickungen ausgeführt werden. Die Anzahl der Biegevorgänge ist nicht begrenzt, so dass beliebige Krümmungsradien erzeugt werden können.

Beim Hochfahren des Oberwerkzeuges (Fig. 1) werden die Hebel 6a,b durch Zugfedern 10a,b oder ähnliches wieder in ihre Ausgangsposition gebracht. Das Profil kann nunmehr mechanisch oder manuell um einen Schritt vorgeschoben werden. Jeder Schritt biegt das Profil um einen bestimmten Winkel, somit kann durch die Anzahl der Schritte der zu biegende Winkel vorausbestimmt werden.

Bei diesem Verfahren können natürlich auch Unter- und Oberwerkzeug vertauscht angeordnet werden, ebenso können Profile in negativer oder positiver Ebene gebogen werden.

Die Fig. 4 zeigt ein mit der Vorrichtung hergestelltes Blechprofil mit kontinuierlicher Ausbeulung der Seiten- und DachIBodenfIächen. Dieses Profil wurde durch Einsetzen des Gegenhaltermittels, bzw. Formstückes in den Innenraum der Profilkammer 4 und Auspressen in vertikaler Richtung erzeugt. Man erkennt, dass ähnlich wie bei einem Ofenrohr mit durchlaufender Rippe eine weiche und abgerundete Übergangszone zwischen Blechprofil und Ausbuchtung entstanden ist.

In Fig. 5 ist eine diskontinuierliche Profilierung zu erkennen, wobei die Dach- bzw. Bodenfläche des Blechprofils nach innen gedrückt und die Seitenflächen nach aussen gedrückt sind. Zur Erzielung eines besonders engen Biegewinkels sind die Seitenflächen pyramidenartig mit scharfen Einkerbungen nach aussen gedrückt worden.

## Patentansprüche

1. Verfahren zum Biegen von gewellten oder profilierten Blechen, bestehend aus Dach-, Boden- und Seitenflächen, wobei gleichzeitig mit dem Kanten der Dach/Bodenflächen die Seitenflächen verformt werden, dadurch gekennzeichnet, dass die Kantung der Dach/Bodenflächen (1, 2) und die Verformung der Seitenflächen (3) unabhängig von einem mehrteiligen Werkzeug mit variabler, einstellbarer Presskraft ausgeführt werden.

2. Verfahren nach Anspruch 1, dadurch gekennzeichnet, dass die Bewegung des Werkzeuges sowohl in horizontaler als auch in vertikaler Richtung steuerbar ist.

3. Verfahren nach einem der vorhergehenden Ansprüche, dadurch gekennzeichnet, dass während des Biegevorgangs die Seitenflächen (3) der Profilierung kontinuierlich von der Innenseite der Profilkammer (4) her nach aussen gedrückt werden.

4. Verfahren nach einem der vorhergehenden Ansprüche, dadurch gekennzeichnet, dass die Andrückkraft gegen die Seitenflächen (3) der Profilierung bis zur vollständigen Ausbeulung kontinuierlich ansteigt.

5. Verfahren nach einem der vorhergehenden Ansprüche, dadurch gekennzeichnet, dass die Andrückkraft über die Länge der Ausbeulung in den Seitenflächen variiert werden kann.

6. Verfahren nach einem der vorhergehenden Ansprüche, dadurch gekennzeichnet, dass die Form der Ausbeulung durch den im wesentlichen kreisförmigen Bewegungsablauf eines innerhalb der Profilkammer angeordneten Beulwerkzeuges bestimmt wird.

7. Vorrichtung zum Biegen von gewellten oder profilierten Blechen, bestehend aus Dach-, Boden-und Seitenflächen, wobei gleichzeitig mit dem Kanten der Dach/Bodenflächen die Seitenflächen verformt werden, zur Durchführung des Verfahrens nach einem der vorhergehenden Ansprüche, dadurch gekennzeichnet, dass in die Profilkammer (4) des Blechprofils eine Beulvorrichtung eingreift, die aus mindestens zwei in horizontaler und vertikaler Richtung beweglichen Formstücken besteht, die gegen die Seitenwände (3) des Blechprofils anpressbar sind.

8. Vorrichtung nach Anspruch 7, dadurch gekennzeichnet, dass die Formstücke aus scherenartig überkreuzten Beularmen (6a,b) bestehen.

9. Vorrichtung nach einem der Ansprüche 7 oder 8, dadurch gekennzeichnet, dass die Scherenbewegung in Abhängigkeit vom Biegewinkel der gewellten oder profilierten Bleche gesteuert wird.

10. Vorrichtung nach einem der vorhergehenden Ansprüche 7 bis 9, dadurch gekennzeichnet, dass die Formstücke innerhalb der Profilkammer (4) quer zur Profilierungsrichtung drehbar gelagert ist.

11. Vorrichtung nach einem der vorhergehenden Ansprüche 7 bis 10, dadurch gekennzeichnet, dass die Länge zwischen Formkante und den Drehachsen (11, 12) des Formstückes grösser ist als der Abstand zwischen den Drehachsen (11, 12) und der Seitenwand des auszubeulenden Blechprofils.

## Claims

1. A process for bending corrugated or profiled sheets, consisting of top, bottom, and side planes, simultaneously shaping the side planes with the edges of the top/bottom planes, characterized by edging of the top/bottom planes (1, 2) and by shaping of the side planes (3) by means of a variable adjustable compression force.

2. A process according to claim 1, characterized by the movement of the tool being steerable as well as in the horizontal and the vertical direction.

3. A process according to one of the preceding claims, characterized by pressing the side plane (3) of the profile outwardly from the profile chamber (4) continuously during the bending step.

4. A process according to one of the preceding claims, characterized by the contact pressure against the side plane of the profile continuously rising till fully buckling.

5. A process according to one of the preceding claims, characterized by the possibility of varying the contact pressure alongside the buckle in the side planes.

6. A process according to one of the preceding claims, characterized by the shape of the buckle being determined by the essentially circular movement of a buckling tool placed in the profile chamber.

7. A tool assembly for bending corrugated or profiled metal sheets with top, bottom and side planes, effecting simultaneously with the edging of the top and bottom planes the shaping of the side planes in the control of the process according to one of the preceding claims, the said tool assembly being characterized by a buckling tool penetrating into the profile chamber (4) of the profiled sheet and comprising at least two shaping pieces moving in the horizontal and vertical directions and pressing against the side planes (3) of the profiled sheet.

8. A tool assembly according to claim 7, characterized by the shaping pieces consisting of two buckling arms crossed in the manner of scissors.

9. A tool assembly according to claims 7 or 8, characterized by steering the shearing movement in dependence of the bending angle of the corrugated or profiled sheets.

10. A tool assembly according to one of the preceding claims 7 to 9, characterized by positioning in the profile chamber (4) the shaping pieces in such a way thatthey may be rotated transversely to the profiling direction.

11. A tool assembly according to one of the preceding claims 7 to 10, characterized by the distance between the edge of the shape and the rotatory axes (11, 12) of the shaping tool being longer than the distance between the rotatory axes (11,12) and the side plane of sheet profile to be buckled.

## Revendications

1. Procédé pour cintrer des tôles ondulées ou profilées, se composant de surfaces de sommet, de surfaces de base et de surfaces de flanc, où les surfaces de flanc sont déformées simultanément au pliage à arête vive des surfaces de sommet/base, caractérisé en ce que le pliage à arête vive des surfaces de sommet/base (1, 2) et la déformation des surfaces de flanc (3) sont effectués indépendamment par un outil en plusieurs parties exerçant une force de compression variable et réglable.

2. Procédé selon la revendication 1, caractérisé en ce que le mouvement de l'outil peut être commandé aussi bien dans une direction horizontale qu'également dans une direction verticale.

3. Procédé selon l'une des revendications précédentes, caractérisé en ce que, pendant le processus de cintrage, les surfaces de flanc (3) du profilé sont refoulées vers l'extérieur de façon continue à partir du côté intérieur de la chambre (4) du profilé.

4. Procédé selon l'une des revendications précédentes, caractérisé en ce que la force d'application contre les surfaces de flanc (3) du profilé augmente de façon continue jusqu'à la fin du renflement.

5. Procédé selon l'une des revendications précédentes, caractérisé en ce que la force d'application peut être modifiée sur la longueur du renflement dans les surfaces de flanc.

6. Procédé selon l'une des revendications précédentes, caractérisé en ce que la forme du renflement est déterminée par le processus de déplacement, essentiellement de forme circulaire, d'un outil de renflement disposé à l'intérieur de la chambre du profilé.

7. Dispositif pour cintrer des tôles ondulées ou profilées, se composant de surfaces de sommet, de surfaces de base et de surfaces de flanc, les surfaces de flanc étant déformées simultanément au pliage à arête vive des surfaces de sommet/base, pour la mise en oeuvre de procédé selon l'une des revendications précédentes, caractérisé en ce que dans la chambre (4) du profilé en tôle s'engage un dispositif de renflement qui se compose d'au moins deux pièces de formage mobiles dans une direction horizontale et dans une direction verticale et qui peuvent être appliquées contre les parois de flanc (3) du profilé en tôle.

8. Dispositif selon la revendication 7, caractérisé en ce que les pièces de formage se composent de bras de renflement (6a, 6b) se croisant à la façon de ciseaux.

9. Dispositif selon l'une des revendications 7 et 8, caractérisé en ce que le mouvement de ciseaux est commandé en fonction de l'angle de dintrage des tôles ondulées ou profilées.

10. Dispositif selon l'une des revendications 7 à 9, caractérisé en ce que les pièces de formage sont montées de façon à pouvoir tourner à l'intérieur de la chambre (4) du profilé perpendiculairement à la direction de profilage.

11. Dispositif selon l'une des revendications 7 à 10, caractérisé en ce que la longueur entre le bord de formage et les axes de rotation (11, 12) de la pièce de formage est plus grande que l'espacement entre les axes de rotation (11, 12) et la paroi latérale du profilé en tôle à renfler.
